# EUROPÄISCHE PATENTSCHRIFT

(11) **EP 0 888 826 B1**
(45) Veröffentlichungstag und Bekanntmachung des Hinweises auf die Patenterteilung: **07.03.2001**
(21) Anmeldenummer: 98112087.6
(22) Anmeldetag: 30.06.1998
(51) Int. Cl.: B05C 1/10, B41F 15/08, B05C 11/04

(54) **Vorrichtung zum Auftragen von Kleber auf Bahnmaterial**
Device for applying glue on a web
Dispositif d'application de colle sur un matériau en bande

(30) Priorität: 30.06.1997 DE 29711412 U
(43) Veröffentlichungstag der Anmeldung: 07.01.1999
(73) Patentinhaber: Voack GmbH & Co., 5760 Saalfelden (AT)
(72) Erfinder: Voack, Norbert, Dr., 5760 Saalfelden (AT)
(74) Vertreter: Schaumburg, Thoenes & Thurn

(56) Entgegenhaltungen:
- DE-A- 3 318 579
- DE-C- 19 736 563
- US-A- 4 299 164
- US-A- 4 444 105

## Beschreibung

Die Erfindung betrifft eine Vorrichtung zum Auftragen von Kleber auf Bahnmaterial, nach dem Oberbegriff des Anspruchs 1. Ferner betrifft die Erfindung ein Verfahren, das diese Vorrichtung zum Herstellen eines Produktes einsetzt, sowie ein Produkt.

Eine derartige Vorrichtung ist bei einer Screenprint-Maschine der Firma Villars (firmiert jetzt unter Cavitec) realisiert, mit der ein Heißschmelz-Klebstoff auf ein Bahnmaterial, beispielsweise Bekleidungsstoff oder medizinisches Textilmaterial, aufgebracht wird, um esmit weiteren Materialien zu verkleben, beispielsweise mit wasserundurchlässigem, jedoch dampfdurchlässigem Membranmaterial, welches beispielsweise unter der Bezeichnung Sympatex im Markt bekannt ist. Der verflüssigte Kleber wird aus einem Aufbewahrungsbehälter über einen beheizten Schlauch der Verteilvorrichtung zugeführt. Die Verteilvorrichtung enthält Heizplatten sowie ein schlitzförmiges Auslaßventil, dessen Schlitzbreite durch Stahlplatten über nur durch teilweise Zerlegung der Verteilervorrichtung schwer zugängliche Verschraubungen einstellbar ist. Auf der Seite der Klebstoffeinspeisung ist der Schlitz enger als auf der gegenüberliegenden Seite des Auslaßventils. Der Schlitz erstreckt sich über die gesamte Länge der Auftragswalze. Auf diese Weise soll erreicht werden, daß der Kleber, der auf Seite der Klebstoffeinspeisung einen höheren Druck hat als auf der gegenüberliegenden Seite, gleichmäßig aus dem Ventil ausströmt und dem Rakelende zugeführt wird.

Beim Betrieb der bekannten Vorrichtung hat sich herausgestellt, daß die Einstellung der Schlitzbreite schwierig ist. Weiterhin ist die Wärmeverteilung in der Verteilvorrichtung ungleichmäßig, so daß einerseits die Zuführung von Klebstoff zum Rakelende nicht gleichmäßig ist, wodurch auch der Klebstoffauftrag auf das Bahnmaterial schwankt. Ein weiteres gravierendes Problem entsteht nach Beendigung des Kleberauftrags. Die Verteilvorrichtung muß nämlich vom verbliebenen Klebstoff vollkommen gereinigt werden, da sonst der Kleber innerhalb der Verteilvorrichtung und der Auftragswalze aushärten und den Gebrauch der Verteilvorrichtung und der Auftragswalze unmöglich machen würde. Demgemäß ist die bekannte Maschine mit einem Zusatzschmelzgerät ausgestattet, über das ein Reinigungsstoff mithilfe eines Bypass-Systems in die Verteilvorrichtung eingeführt wird, der den noch nicht ausgehärteten Kleber chemisch zersetzt und ein Herauslösen der Kleberreste aus der Verteilvorrichtung ermöglichen soll. Die bekannte Verteilvorrichtung enthält jedoch zahlreiche unzugängliche Stellen, z.B. innere Ecken, Kanten und Schrauben, an denen Restkleber verbleibt und aushärtet. Ausgehärtete Kleberreste können sich nach erneutem Aufheizen der Vorrichtung lösen und die Löcher in der Auftragswalze verstopfen. Die Folge davon ist ein mangelhafter Kleberauftrag und die Zerstörung der Auftragswalze.

Aus der DE-A-33 18 579 ist eine Vorrichtung zum Auftragen von Kleber auf Bahnmaterial bekannt. Flüssiger Kleber wird zwei plattenförmigen Rakeln, die einen sich nach unten verjüngenden V-förmigen Schacht bilden, einer Siebschablonenwalze zugeführt. Die beiden Rakel sind mit ihren oberen Enden an einem Zuführungsrohr für den Kleber fest angeordnet und liegen mit ihren unteren freien Kanten mit Druck an der Innenwand der Siebschablone an. Mittels der Rakel wird flüssiger Kleber durch die Siebschablone auf die Materialbahn gedrückt. Zum Verflüssigen des in dem Schacht vorhandenen Klebers sind an den Außenseiten der Rakel elektrische Heizungen, beispielsweise Heizdrähte, angeordnet. Sie erhitzen die Rakel auf Temperaturen, die so hoch sind, daß die Schmelze auf der für das Bedrucken der Materialbahn erforderlichen Temperatur gehalten wird.

Aus der US-A-4,444,105, die eine Screenprint-Einrichtung betrifft, ist es bekannt, die Rakel mit der Halterung und das Rohr für die Zuführung von Flüssigkeit, z.B. Tinte, getrennt voneiander anzuordnen. Die Halterung für die Rakel kommt selbst mit der Flüssigkeit in Berührung. Die im Zusammenhang mit aushärtendem Kleber auftretenden Probleme werden in diesem Dokument nicht angesprochen.

Das deutsche Gebrauchsmuster GM 74 43 353 beschreibt eine Vorrichtung zum Aufbringen von zwei Viskosemassen in zwei rasterförmigen Schichten übereinander. Als Viskosemassen können auch Klebermassen verwendet werden. Bei dieser Vorrichtung arbeiten zwei Rakel derart zusammen, daß eine erste Viskosemasse von der ersten Rakel durch Löcher in einer Auftragswalze und anschließend in dieselben Löcher der Auftragswalze durch die zweite Rakel eine zweite Viskosemasse gedrückt wird, so daß auf einer zu beschichtenden Bahn übereinanderliegende Schichten der beiden Viskosemassen angeordnet sind. Die beiden Rakel sind derart angeordnet, daß sie einen Druckraum für die zweite Viskosemasse begrenzen. Das Zulaufrohr für die erste Viskosemasse ist mit der Halterung für die erste Rakel verbunden. Die Zuführung der ersten Viskosemasse erfolgt so, daß die Halterung für die erste Rakel von der Viskosemasse benetzt wird. Die im Zusammenhang mit aushärtbarem Kleber auftretenden Probleme sind in dieser Druckschrift nicht angesprochen.

Aus der CH 648497 ist eine Vorrichtung zum punktförmigen Beschichten eines bahnförmigen Substrats mit Kleber bekannt, bei dem der Kleber durch einen perforierten Zylinder hindurch aufgetragen wird. Ein Beschichtungsbalken wird mittels Heizstäbe beheizt, die in Seitenwänden des Beschichtungsbalkens eingelegt und durch Platten abgedeckt sind.

Aus der EP-A-0 011 314 ist es im Zusammenhang mit einer Siebdruckvorrichtung bekannt, im Inneren eines Rohres ein federndes Element in der Form eines aufblasbaren Schlauches anzuordnen. Eine Befestigungshülse ist mit einer Rakel verbunden. Durch Aufblasen des Schlauches wird die Befestigungshülse vorgespannt und drückt die Rakel gegen die Innenfläche einer Auftragswalze.

Es ist Aufgabe der Erfindung, eine Vorrichtung eingangs genannter Art so weiterzubilden, daß sie einen zuverlässigen Betrieb mit gleichmäßiger Verteilung des Klebstoffs und eine einfache Reinigung ermöglicht.

Diese Aufgabe wird für die Vorrichtung eingangs genannter Art durch die Merkmale des Anspruchs 1 gelöst.

Bei der Erfindung wird die Halterung für die Rakel und die Vorrichtung zum Zuführen und Verteilen von flüssigem Kleber im wesentlichen voneinander getrennt, d.h. das Rohr übernimmt die Zuführung von Kleber und die Verteilung desselben, so daß die Halterung selbst nicht mit dem Kleber in Berührung gelangt und eine häufige Reinigung der Halterung sich weitgehend erübrigt. Die Zuführung und Verteilung des flüssigen Klebers wird von dem Rohr übernommen, welches aufgrund seiner lösbaren Anordnung leicht gegen ein anderes ausgetauscht werden kann bzw. leicht gereinigt werden kann, da es im wesentlichen aufgrund seines einfachen Aufbaus keine unzugänglichen Stellen hat. Somit kann bei der Vorrichtung nach der Erfindung das für die bekannte Maschine erforderliche Zusatzschmelzgerät entfallen.

Die Erfindung sieht vor, daß die Halterung ein Halterohr enthält, welches in seinem Inneren mindestens einen Heizstab aufnimmt. Das den Kleber zuführende Rohr ist so angeordnet, daß es in engem Wärmekontakt mit dem Halterohr steht. Auf diese Weise überträgt das Halterohr Wärme an das den Kleber zuführende Rohr, so daß ein frühzeitiges Aushärten des Klebers vermieden wird. Da die Heizstäbe selbst nicht in Kontakt mit dem Kleber gelangen, ist die Wartung und Reinigung des Halterohres einfach.

Eine Ausführungsform ist dadurch gekennzeichnet, daß die Rakel an einer Platte befestigt ist, die teilweise im Inneren des Halterohres verläuft, und daß im Inneren des mit einem Längsschlitz versehenen Rohrs ein elastisches Element angeordnet ist, das die in den Längsschlitz eingeführte Platte vorspannt und das Rakelende gegen die Innenfläche der Auftragswalze drückt. Dieser einfache konstruktive Aufbau gewährleistet ein einfaches und schnelles Auswechseln der Rakel, wobei das elastische Element einerseits die Lösbarkeit der Rakel mit der Platte und vom Halterohr und andererseits eine hohe Haltekraft herstellt.

Vorzugsweise wird als elastisches Element ein aufpumpbarer Luftschlauch verwendet, dessen Federkraft durch den Luftdruck im Luftschlauch einstellbar ist. Durch Verstellen der Federkraft kann auch die Andruckkraft der Rakel an die Innenfläche der Auftragswalze eingestellt werden, wodurch die Menge an auf das Bahnmaterial aufgetragenem Kleber variiert werden kann. Der Luftschlauch gewährleistet weiterhin eine konstante Haltekraft auf der Länge des Halterohrs und damit eine hohe Stabilität bei insgesamt niedriger Federkraft.

Ein Ausführungsbeispiel der Erfindung wird im folgenden anhand der Zeichnung erläutert. Es zeigt:
- Figur 1: einen schematischen Querschnitt durch die Vorrichtung nach der Erfindung, und
- Figur 2: eine schematische Darstellung einer Verteilvorrichtung nach dem Stand der Technik.

Figur 2 zeigt schematisch eine Verteilvorrichtung nach dem Stand der Technik. Einem Gehäuse 10 wird über einen beheizbaren Schlauch 12 flüssiger Klebstoff aus einem Behälter zugeführt. In ihrer Öffnungsbreite B verstellbare Ventilplatten 16, 18 fördern den flüssigen Kleber durch den Längsschlitz 14, dessen Länge im wesentlichen der Länge der Auftragswalze entspricht. Die Breite B des Längsschlitzes 14 nimmt mit zunehmendem Abstand von der Einlaßstelle 12 des Klebers zu. Über eine schlitzförmige Ausgangsöffnung 20 wird der Kleber ausgestoßen und von einer Rakel 22 durch Öffnungen in der Auftragswalze (nicht dargestellt) nach außen gedrückt, um auf das Bahnmaterial übertragen zu werden. Das Gehäuse 10 und der Kleber werden durch Heizmittel beheizt, um ein frühzeitiges Aushärten des Klebers zu verhindern. Wie leicht anhand der schematischen Darstellung in der Figur 2 zu erkennen ist, ist ein Reinigen der bekannten Vorrichtung sehr schwierig, insbesondere kann kaum vermieden werden, daß Restkleber nicht völlig entfernt wird und aushärtet.

Figur 1 zeigt schematisch einen Querschnitt durch ein Ausführungsbeispiel nach der Erfindung. Die Verteilvorrichtung, allgemein mit 24 bezeichnet, enthält ein im Querschnitt kreisförmiges Halterohr 26. Selbstverständlich kann dieses Halterohr 26 auch einen quadratischen oder mehreckigen Querschnitt haben. Das Halterohr 26 hat einen Längsschlitz 28, in welchen eine Platte 30 eingeführt ist, auf der die Rakel 32 befestigt ist. Weiterhin enthält das Halterohr 26 zwei Heizstäbe 34, die es auf eine Temperatur aufheizen, bei der der Kleber im flüssigen Zustand gehalten wird und nicht frühzeitig aushärtet. Eine typische Temperatur liegt bei 115°C. Ferner enthält das Halterohr 26 einen Luftschlauch 36, der mit Luft 38 gefüllt ist. Der Luftschlauch 36 wird so aufgepumpt, daß die Rakel 32 einerseits lösbar festgeklemmt wird und andererseits ein ausreichender Druck am Rakelende 40 erzeugt wird, um flüssigen Klebstoff durch Öffnungen in der Mantelfläche 42 der Auftragswalze hindurchzudrücken.

Außerhalb des Halterohrs 26 ist ein Kleberrohr 44 angeordnet, das in engem Wärmekontakt mit dem Halterohr 26 steht. Das Kleberrohr 44 kann im Querschnitt kreisförmig, jedoch auch quadratisch oder vieleckig sein. Vorzugsweise besteht das Kleberrohr aus Kupfermaterial, um eine gute Wärmeübertragung zu gewährleisten. Aufgrund des engen Wärmekontaktes nimmt das Kleberrohr 44 und der in ihm enthaltene Kleber 48 im wesentlichen die Temperatur des Halterohrs 26 an. Das Kleberrohr 44 hat Durchlaßbohrungen 46 durch die hindurch Kleber 48 nahe der Berührungsstelle von Rakel 32 und Innenwand der Auftragswalze zugeführt wird. Das Halterohr 26, das Kleberrohr 44 und die Rakel erstrecken sich in Längsrichtung der Auftragswalze, deren Breite typischerweise 160 cm beträgt, jedoch in jeder Breite ausgeführt werden kann. Der Kleber 48 wird auf der in Figur 1 zu sehenden seitlichen Öffnung zugeführt. Um ein gleichmäßiges Ausfließen des Klebers 48 aus den Durchgangsbohrungen 46 zu gewährleisten, wird der Durchmesser dieser Durchgangsbohrungen 46 mit zunehmendem Abstand von der seitlichen Öffnung größer. Eine andere Möglichkeit besteht darin, die gegeneseitigen Abstände aufeinanderfolgender Durchgangslöcher 46 mit zunehmendem Abstand von der seitlichen Öffnung zu verkleinern.

Bei Drehung der Mantelfläche 42 der Auftragswalze in Richtung des Pfeils 50 wird durch die Rakel 32, die vorzugsweise aus Federstahl gefertigt ist, Kleber über Durchgangslöcher (nicht dargestellt) in der Auftragswalze nach außen gefördert und auf in Richtung des Pfeils 50 geführtes Bahnmaterial aufgetragen. Beim weiteren Laminierprozeß wird das so mit Kleber versehene Bahnmaterial in einem Heißdruckverfahren mit anderem Bahnmaterial verklebt. Unter anderem wird dampfdurchlässiges, jedoch nicht wasserdurchlässiges Membranmaterial verwendet, welches beispielsweise unter dem Markennamen Sympatex weltweit bekannt ist. Dieses Membranmaterial kann auch für medizinische Zwecke verwendet werden und muß dann für Behandlungsmaßnahmen zur Entkeimung geeignet sein. An Laminate, die unter Verwendung von Membranmaterial als eines der Bahnmaterialien hergestellt sind, sind besonders hohe Ansprüche gestellt, wie gleichmäßige, punktförmige Verklebung der Bahnmaterialien; Kochbarkeit der Wäsche und Sterilisierbarkeit mit hoher Zyklen-Zahl, z.B. 50 Zyklen; geringe Abdeckung durch die Kleberpunkte, um eine große Fläche für die Wasserdampfdurchlässigkeit offen zu halten; exakt gleichmäßige Verteilung der Kleberpunkte ohne Kleberpunkt-Aufsetzer und exakt gleichmäßige Größe der Kleberpunkte und gleiche Klebstoffmenge pro Kleberpunkt, um gleichen Wasserdampfdurchgang und textilen Griff über die ganze Fläche zu gewährleisten; und exakte Nachvollziehbarkeit aller erforderlichen Kriterien bei gleicher Maschineneinstellung um bei allen weiteren Produktionen die gleiche Qualität zu gewährleisten. Diese genannten Anforderungen konnten mit der Verteilvorrichtung nach dem Stand der Technik in der Praxis nicht erreicht werden. Sie werden jedoch mit der Vorrichtung nach der Erfindung voll erfüllt. Dies bedeutet, daß ein sehr gleichmäßiger Kleberauftrag gewährleistet sein muß, was wiederum bedingt, daß äußerste Sorgfalt bei der Säuberung der Vorrichtung aufgewandt werden muß. Werden nämlich ausgehärtete Kleberreste nicht vollständig entfernt, so kann es zu Verstopfungen der Durchgangsöffnungen in der Auftragswalze kommen, was dazu führt, daß Stellen des Bahnmaterials nicht mit Kleber versehen werden. An solchen Stellen ist dann keine feste Haftung, z.B. zwischen Membranmaterial und Bahnmaterial gegeben, wodurch das fertige Laminat seine gewünschte Funktion nicht erfüllen kann.

Wie anhand der Beschreibung leicht zu erkennen ist, ist es durch die gewählte Anordnung nach der Erfindung leicht möglich, die verschiedenen Teile schnell auszutauschen. Beispielsweise kann die Rakel 32 durch Ablassen von Luft aus dem Luftschlauch 36 schnell herausgenommen und gegen eine andere ausgetauscht werden, um durch Verwendung von Rakeln unterschiedlicher Steifigkeit unterschiedliche Klebstoffmengen auftragen zu können. Auch das Kleberrohr 44 kann leicht ausgetauscht werden, um es zu reinigen oder bei Vorhandensein von ausgehärteten Kleberresten gegen ein anderes auszutauschen. Durch die separate Führung des flüssigen Klebers in dem Kleberrohr 44 kann das Halterohr 26 nicht mit Kleber beaufschlagt werden, so daß häufige Reinigungsarbeiten entfallen. Auch das Halterohr 26 kann aufgrund seiner einfachen Konstruktion leicht aus der Vorrichtung herausgenommen werden, um Säuberungsarbeiten oder andere Wartungsarbeiten durchzuführen. Insgesamt ist die Anordnung nach der Erfindung sehr wirtschaftlich, da der konstruktive Aufwand gering ist und eine hohe Betriebssicherheit erreicht wird.

### Bezugszeichenliste

- 10: Gehäuse
- 12: Einführöffnung
- 14: Breite
- 16, 18: verstellbare Ventilplatten
- 20: Öffnung
- 22: Rakel
- 24: Verteilvorrichtung
- 26: Halterrohr
- 28: Längsschlitz
- 30: Platte
- 32: Rakel
- 34: Heizstäbe
- 40: Rakelende
- 42: Mantelfläche der Auftragswalze
- 44: Kleberrohr
- 46: Durchgangsöffnung
- 48: Kleber
- 50: Drehrichtungspfeil

## Patentansprüche

1. Vorrichtung zum Auftragen von Kleber auf Bahnmaterial,
mit einer hohlen zylinderförmigen Auftragswalze, die eine Vielzahl von Öffnungen in der Mantelfläche (42) hat, durch die hindurch aushärtbarer Kleber (48) vom Inneren der Auftragswalze auf ihre Außenfläche gelangt und von dort auf das unter Drehung der Auftragswalze vorbeigeführte Bahnmaterial übertragbar ist,
und mit einer im Inneren der Auftragswalze angeordneten beheizbaren Verteilvorrichtung (24), die flüssigen Kleber über die Länge der Auftragswalze einer Rakel (32) zuführt, welche den Kleber durch die Öffnungen in der Mantelfläche drückt,
wobei die Verteilvorrichtung (24) eine Halterung (26) hat, die sich über die Länge der Auftragswalze erstreckt und die Rakel (32) in Kontakt mit der Innenwand der Auftragswalze hält,
dadurch **gekennzeichnet,** daß getrennt von der Halterung (26) ein sich entlang der Länge der Auftragswalze erstreckendes Rohr (44) angeordnet ist, das über eine in ihm eingelassene, sich im wesentlichen über die Länge der Auftragswalze erstreckende Auslaßöffnung (46) Kleber (48) nahe der Berührungsstelle von Rakel (32) und Innenwand der Auftragswalze zuführt, derart,
daß die Halterung (26) für die Rakel (32) selbst nicht mit dem Kleber in Berührung kommt,
daß die Halterung ein Halterohr (26) enthält, welches in seinem Inneren mindestens einen Heizstab (34) aufnimmt,
daß das den Kleber zuführende Rohr (44) in Wärmekontakt mit dem Halterohr (26) steht,
und daß das Kleber zuführende Rohr (44) lösbar mit der Halterung (26) verbunden ist.

2. Vorrichtung nach Anspruch 1, dadurch **gekennzeichnet,** daß als Auslaßöffnung im Rohr eine Vielzahl von Durchgangslöchern (46) vorgesehen ist, wobei die Durchgangslöcher im wesentlichen längs einer Linie parallel zur Längsachse des Rohrs (44) auf seiner Mantelfläche angeordnet sind.

3. Vorrichtung nach Anspruch 1 oder 2, dadurch **gekennzeichnet**, daß dem den Kleber zuführenden Rohr (44) flüssiger Kleber (48) auf nur einer seitlichen Öffnung zugeführt wird, und daß die Breite der Auslaßöffnung bzw. die Durchmesser der Durchgangslöcher (46) mit zunehmendem Abstand von dieser seitlichen Öffnung sich vergrößern und/oder die gegenseitigen Abstände aufeinanderfolgender Durchgangslöcher (46) sich verkleinern.

4. Vorrichtung nach einem der vorhergehenden Ansprüche, dadurch **gekennzeichnet,** daß das den Kleber zuführende Rohr (44) einen vielkantförmigen, quadratischen oder kreisförmigen Querschnitt hat.

5. Vorrichtung nach einem der vorhergehenden Ansprüche, dadurch **gekennzeichnet,** daß das den Kleber zuführende Rohr (44) aus einem gut wärmeleitenden Material besteht, vorzugsweise Kupfer.

6. Vorrichtung nach einem der vorhergehenden Ansprüche, dadurch **gekennzeichnet,** daß die Rakel (32) an einer Platte (30) befestigt ist, die zumindest teilweise im Inneren des Halterohrs (26) verläuft, und daß im Inneren des mit einem Längsschlitz versehenen Rohrs (26) ein federndes Element (36) angeordnet ist, das die in den Längsschlitz (28) eingeführte Platte (30) vorspannt und das Rakelende (40) gegen die Innenfläche der Auftragswalze drückt.

7. Vorrichtung nach Anspruch 6, dadurch **gekennzeichnet,** daß als federndes Element ein aufpumpbarer Luftschlauch (36) vorgesehen ist, dessen Federkraft durch den Luftdruck in ihm einstellbar ist.

8. Verfahren zum Herstellen eines mit einem Kleber versehenen Bahnmaterials,
bei dem eine Vorrichtung aushärtbaren flüssigen Kleber (48) auf das Bahnmaterial unter Verwendung einer hohlen zylinderförmigen Auftragswalze aufträgt, wobei eine Rakel (32) den flüssigen Kleber durch Öffnungen in der Mantelfläche (42) der Auftragswalze drückt,
dadurch **gekennzeichnet,** daß die Vorrichtung nach einem der vorhergehenden Ansprüche 1 bis 7 verwendet wird,
und daß das mit Kleber versehene Bahnmaterial mit einem weiteren Bahnmaterial verklebt wird.

9. Verfahren nach Anspruch 8, dadurch **gekennzeichnet,** daß eines der Bahnmaterialien ein Membranmaterial ist, welches dampfdurchlässig, jedoch nicht wasserdurchlässig ist.

10. Produkt, hergestellt durch das Verfahren nach Anspruch 9, dadurch **gekennzeichnet,** daß das Laminat aus Bahnmaterial und Membranmaterial für medizinische Zwecke geeignet ist.

11. Produkt nach Anspruch 10, dadurch **gekennzeichnet**, daß es für Operationstücher oder Kleidung eingesetzt wird.

## Claims

1. Apparatus for applying adhesive to web material,
with a hollow cylindrical applicator roller having a plurality of openings in the outer surface (42) through which curable adhesive (48) passes from the interior of the applicator roller to its outer surface and can be transferred from there to the web material passing as the applicator roller rotates,
and with a heatable distributor device (24), which is disposed in the interior of the applicator roller and which feeds the liquid adhesive over the length of the applicator roller to a doctor (32) which presses the adhesive through the openings in the outer surface,
the distributor device (24) having a mounting (26) which extends over the length of the applicator roller and holds the doctor (32) in contact with the inner wall of the applicator roller,
characterised in that a tube (44) extending along the length of the applicator roller is disposed separately from the mounting (26) and feeds adhesive (48), near the point of contact of the doctor (32) and the inner wall of the applicator roller, through an outlet opening (46) formed in said tube (44) and extending substantially over the length of the applicator roller, in such manner
that the mounting (26) for the doctor (32) does not itself come into contact with the adhesive,
that the mounting contains a holder tube (26) which in its interior accommodates at least one heater rod (34),
that the tube (44) feeding the adhesive is in thermal contact with the holder tube (26),
and that the tube (44) feeding the adhesive is releasably connected to the mounting (26).

2. Apparatus according to claim 1, characterised in that the outlet opening in the tube is in the form of a plurality of through holes (46), the through holes being disposed substantially along a line parallel to the longitudinal axis of the tube (44) on the outer surface thereof.

3. Apparatus according to claim 1 or 2, characterised in that the tube (44) feeding the adhesive is supplied with liquid adhesive (48) on only one lateral opening, and in that the width of the outlet opening or the diameters of the through holes (46) increase in size with increasing distance from said lateral opening and/or the distances between consecutive through holes (46) decrease in size.

4. Apparatus according to any one of the preceding claims, characterised in that the tube (44) feeding the adhesive has a polygonal, square or circular cross-section.

5. Apparatus according to any one of the preceding claims, characterised in that the tube (44) feeding the adhesive consists of a material which is a good thermal conductor, preferably copper.

6. Apparatus according to any one of the preceding claims, characterised in that the doctor (32) is fixed on a plate (30) which extends at least partially in the interior of the holder tube (26), and that a resilient element (36) is disposed in the interior of the slotted tube (26) and prestresses the plate (30) introduced into the slot (28) and presses the doctor end (40) against the interior of the applicator roller.

7. Apparatus according to claim 6, characterised in that the resilient element provided is in the form of an inflatable air hose (36), the spring force of which is adjustable by the air pressure therein.

8. A method of producing a web material provided with an adhesive,
wherein an apparatus applies curable liquid adhesive (48) to the web material, using a hollow cylindrical applicator roller, a doctor (32) pressing the liquid adhesive through openings in the outer surface (42) of the applicator roller,
characterised in that use is made of the apparatus according to any one of the preceding claims 1-7,
and in that the web material provided with adhesive is stuck to another web material.

9. A method according to claim 8, characterised in that one of the web materials is a membrane material which is vapour-permeable but not water-permeable.

10. A product made by the method according to claim 9, characterised in that the laminate consisting of web material and membrane material is suitable for medical purposes.

11. Product according to claim 10, characterised in that it is used for operation cloths or clothing.

## Revendications

1. Un dispositif d'application de colle sur un matériau en bande qui inclut:
un rouleau d'application cylindrique creux dans la surface d'enveloppe (42) duquel est ménagée une pluralité d'ouvertures à travers lesquelles une colle thermodurcissable (48) parvient de l'intérieur du rouleau d'application sur la surface extérieure de celui-ci et peut être transférée de là sur le matériau en bande amené par rotation du rouleau d'application,
et un dispositif de répartition chauffable (24) qui est agencé à l'intérieur du rouleau d'application et amène de la colle liquide sur la longueur du rouleau d'application à une raclette (32) qui pousse la colle à travers les ouvertures de la surface d'enveloppe,
le dispositif de répartition (24) comportant une fixation (26) qui s'étend sur la longueur du rouleau d'application et maintient la raclette (32) au contact de la paroi intérieure du rouleau d'application,
caractérisé en ce qu'un tube (44) qui s'étend sur toute la longueur du rouleau d'application est agencé séparément de la fixation (26) et amène de la colle (48) près de l'emplacement de contact entre la raclette (32) et la paroi intérieure du rouleau d'application par l'intermédiaire d'une ouverture de sortie (46) qui y est ménagée et s'étend sensiblement sur la longueur du rouleau d'application d'une manière telle que
la fixation (26) de la raclette (32) ne vient pas elle-même au contact de la colle,
la fixation contient un tube de support (26) à l'intérieur duquel est reçu un thermoplongeur (34),
le tube (44) qui amène la colle est au contact thermique du tube de support (26),
et le tube (44) qui amène la colle est connecté de façon détachable à la fixation (26).

2. Dispositif selon la revendication 1, caractérisé en ce qu'une pluralité d'orifices traversants (46) est prévue comme ouverture de sortie dans le tube, les orifices traversants étant sensiblement agencés sur la surface d'enveloppe du tube (44) le long d'une ligne parallèle à son axe longitudinal.

3. Dispositif selon la revendication 1 ou 2, caractérisé en ce que c'est seulement sur une ouverture latérale que de la colle liquide (48) est amenée au tube (44) qui amène la colle et en ce que, au fur et à mesure que la distance à cette ouverture latérale augmente, la largeur de l'ouverture de sortie ou les diamètres des orifices traversants (46) augmentent et/ou les distances réciproques entre orifices traversants successifs (46) diminuent.

4. Dispositif selon l'une quelconque des revendications précédentes, caractérisé en ce que la section transversale du tube (44) qui amène la colle est polygonale, carrée ou ronde.

5. Dispositif selon l'une quelconque des revendications précédentes, caractérisé en ce que le tube (44) qui amène la colle se compose d'un matériau bon conducteur thermique, de préférence du cuivre.

6. Dispositif selon l'une quelconque des revendications précédentes, caractérisé en ce que la raclette (32) est attachée à une plaque (30) qui est agencée au moins partiellement à l'intérieur du tube de support (26) et en ce qu'un élément élastique (36) est agencé à l'intérieur du tube (26) où est ménagée une fente longitudinale, précontraint la plaque (30) insérée dans la fente longitudinale (28) et pousse l'extrémité (40) de raclette contre la surface intérieure du rouleau d'application.

7. Dispositif selon la revendication 6, caractérisé en ce qu'un tube souple pneumatique gonflable (36) dont la force élastique est réglable par la pression d'air intérieure est prévu comme élément élastique.

8. Procédé de fabrication d'un matériau en bande pourvu d'une colle,
dans lequel un dispositif applique de la colle liquide thermodurcissable (48) sur le matériau en bande en utilisant un rouleau cylindrique creux d'application, et une raclette (32) pousse la colle liquide à travers des ouvertures dans la surface d'enveloppe (42) du rouleau d'application,
caractérisé en ce que le dispositif conforme à l'une quelconque des revendications précédentes 1 à 7 est utilisé, et
en ce que le matériau en bande pourvu de colle est collé à un autre matériau en bande.

9. Procédé selon la revendication 8, caractérisé en ce que l'un des matériaux en bande est un matériau de membrane perméable à la vapeur mais imperméable à l'eau.

10. Produit fabriqué selon le procédé de la revendication 9, caractérisé en ce que le stratifié constitué du matériau en bande et du matériau de membrane est adapté à des buts médicaux.

11. Produit selon la revendication 10, caractérisé en ce qu'il est utilisé pour des tissus ou des vêtements de salle d'opération.
